# EUROPÄISCHE PATENTSCHRIFT

(11) **EP 2 666 562 B1**
(45) Veröffentlichungstag und Bekanntmachung des Hinweises auf die Patenterteilung: **23.07.2014**
(21) Anmeldenummer: 12004128.0
(22) Anmeldetag: 25.05.2012
(51) Int. Cl.: B22C 5/04, B01F 7/00, B01F 7/20, B01F 15/00

(54) **Regenerationsvorrichtung**
Regeneration device
Dispositif de régénération

(43) Veröffentlichungstag der Anmeldung: 27.11.2013
(73) Patentinhaber: Technofond Giessereihilfsmittel GmbH, 67376 Harthausen (DE); DOMNICK Verfahrens- und Anlagetechnik, 57562 Herdorf (DE)
(72) Erfinder: Thienel, Mark, 67376 Harthausen (DE); Dielmar, Domnick, Dr. Dipl. -Ing., 57562 Herdorf (DE)
(74) Vertreter: Koch Müller Patentanwaltsgesellschaft mbH

(56) Entgegenhaltungen:
- EP-A1- 0 343 272
- US-A1- 2006 176 773

## Beschreibung

Die Erfindung betrifft eine Regenerationsvorrichtung gemäß dem Oberbegriff des Patentanspruchs 1.

Aus der EP 0 343 272 A1 ist eine Regenerationsvorrichtung und ein Verfahren zur Aufbereitung von Gießereisanden bekannt. Hierbei wird der Sand chargenweise in einen Behälter eingefüllt und mittels Reibelementen mechanisch aufbereitet. Des Weiteren ist aus der US 2006 / 0176 773 A1 eine Mischvorrichtung bekannt.

Vor diesem Hintergrund besteht die Aufgabe der Erfindung darin, eine Vorrichtung anzugeben, die den Stand der Technik weiterbildet.

Die Aufgabe wird durch eine Regenerationsvorrichtung mit den Merkmalen des Patentanspruchs 1 gelöst. Vorteilhafte Ausgestaltungen der Erfindung sind Gegenstand von Unteransprüchen.

Gemäß dem Gegenstand der Erfindung wird eine Regenerationsvorrichtung ausgebildet zur Aufbereitung von Gießerei-Altsanden bereitgestellt, wobei die Regenerationsvorrichtung einen zylinderförmigen Behälter mit einem Deckel und einen Boden umfasst und der Behälter eine erste Öffnung und / oder eine zweite Öffnung aufweist und mehrere rotierend angetriebene in dem Behälter ausgebildete Reibelemente vorgesehen sind und die Reibelemente an einer ersten Welle angeordnet sind, und ein erstes an der ersten Welle ausgebildetes erstes Lager vorgesehen ist, und die erste Welle ein von dem ersten Lager beabstandetes zweites Lager aufweist und die Reibelemente zwischen dem ersten Lager und dem zweiten Lager angeordnet sind und der Behälter an der Oberseite einen ersten Flansch und an der Unterseite einen zweiten Flansch aufweist, wobei der erste Flansch kraftschlüssig mit dem Deckel und der zweite Flansch kraftschlüssig mit dem Boden verbunden ist.

Es versteht sich, dass mit dem Begriff des Gießerei-Altsands insbesondere derjenige Sand bezeichnet wird, der die Gießformen für einen Metallguss ausbildet. Hauptgemengetelles des Altsands sind neben den Quarzkörnen, die sich einer bestimmten Korngrößenfraktion zuordnen lassen, insbesondere die Zuschlagsstoffen wie organische oder anorganische Bindemittel und Stoffe zur Erhöhung der Wärmeleitfähigkeit. Durch die Beigabe der Zuschlagsstoffe lässt sich der Altsand ohne Aufbereitung nicht nochmals in der Gießerei verwenden und muss einer Entsorgung zugeführt werden. Neben der erheblichen Umweltbelastung für den Transport der großen Sandmengen, entstehen zusätzlich erhebliche Endlagerungskosten.

Es sei angemerkt, dass an dem Behälter wenigstens eine Öffnung zum Beladen des Behälters mit Altsand und zur Entnahme des regenerierten Sandes vorgesehen ist. Der regenerierte Sand wird auch als Regenerat bezeichnet. Für eine Regernation des Sandes wird bei bzw. nach der Befüllung des Behälters mit Altsand, die Welle vorzugsweise von einem Elektromotor auf eine bestimmte Drehzahl gebracht. Hierdurch vollführen die an der Welle angeordneten Reibelemente krelsförmige Bewegungen und übertragen ein Teil der mechanlschen Energie in den zu regenerierenden Sand. Je nach Umdrehungszahl der Welle und Dauer wird der Sand dabei erhitzt und in dem Behälter in der Schwebe gehalten. Nach einem Zeitintervall ist der Sand regeneriert und lässt sich entnehmen. Um die Handhabung zu erleichtern ist es, an dem Behälter eine erste Öffnung zur Zuführung des Altsandes und eine zweite, von der ersten Öffnung beabstandeten zweite Öffnung zur Entnahme des Regenerats vorzusehen. Ein Vorteil der Ausbildung von zwei Öffnungen ist es, dass ohne Drehung des Behälters sich auf einfache Weise der Altsand dem Behälter zuführen und das Regenerat aus dem Behälter entnehmen lassen. Auch hat sich gezeigt, dass durch die wenigstens zweifache Lagerung der Welle die Stabilität der Regenerationsvorrichtung erheblich steigern lässt.

Ein anderer Vorteil der erfindungsgemäßen Vorrichtung ist es, dass sich die Altsande nahezu vollständig regenerieren lassen. Der Regenerlerungsgrad liegt oberhalb 60%, vorzugsweise oberhalb 85% und höchst vorzugsweise oberhalb 95%. Unter dem Grad der Regenerierung wird hierbei das Gewichtsverhältnis von eingefülltem Altsand zu Regenerat verstanden. Untersuchungen haben gezeigt, dass ein Chargenbetrieb, d.h. Zuführung der zur gesamten regenerierenden Sandmenge am Beginn der Aufarbeitung und Entnahme der regenerierten Sandmenge am Ende der Aufarbeitung besonders vorteilhaft ist und zu höchsten Regenerierungsgraden führt. Insbesondere bei der Aufarbeitung von sogenannten anorganisch gebundenen Sanden lässt sich neben Regenerierungsgraden oberhalb 95% nach der Aufarbeitung des Altsandes jeweils Neusandqualität erreichen. Es zeigte sich, dass auch eine wiederholte Aufarbeitung zu keinen Qualitätseinbußen führt und der Altsand sich beliebig oft aufarbeiten lässt.

In einer Weiterbildung sind der Deckel mittels einer ersten Schraubverbindung mit dem ersten Flansch und der Boden mit einer zweiten Schraubverbindung mit dem zweiten Flansch verbunden. Hierdurch lassen sich die Teile einfach zerlegen und eine Revision an der Anlage schnell und kostengünstig durchführen. Insbesondere unterliegen die an der Welle angeordneten Relbelemente und die Welle selbst, einem Verschließ und sollten von Zeit zu Zeit ausgewechselt werden. In einer anderen Welterbildung ist das erste Lager an der Oberseite des Deckels angeflanscht, vorzugsweise mittels Schraubverbindungen kraftschlüssig an dem Deckel befestigt.

Gemäß einer bevorzugten Ausführungsform ist die erste Öffnung als Einfüllvorrichtung und / oder als Abluftöffnung und die zweite Öffnung als Auslassvorrichtung und / oder als Zuluftöffnung ausgebildet. Untersuchungen haben gezeigt, dass sich die Qualität des Regenerats steigern lässt, wenn sich ein Teil des während des Aufbereitens gebildeten Feinstaubes über die Abluftöffnung ausbringen lässt. Hierfür ist es vorteilhaft, eine von der ersten Öffnung beabstandete dritte als Abluftvorrichtung ausgebildete Öffnung und / oder eine vierte von der zweiten Öffnung beabstandete als Zuluftvorrichtung ausgebildete Abluftöffnung vorzusehen. Insbesondere wenn zusätzlich zu der Abluftöffnung auch eine Zuluftöffnung ausgebildet wird, lässt sich besonders viel des anfallenden Feinstaubes aus dem Sand zu entfernen.

In einer anderen Ausführungsform ist der Boden als Anströmkasten ausgebildet, wobei der Anströmkasten gegenüber dem Behälter mittels eines Düsenbodens abgegrenzt ist. Es ist vorteilhaft die vierte Öffnung, d. h. die Zuluftöffnung an dem Anströmkasten auszubilden, insbesondere ist es vorteilhaft die vierte Öffnung an einer Unterseite des Bodens, vorzugsweise in der Mitte oder in der Nähe der Mitte des Bodens auszubilden. Des Weiteren ist es vorteilhaft, wenn die erste Öffnung und die zweite Öffnung unmittelbar an dem Behälter ausgebildet sind und an der Außenseite des Behälters eine stutzenförmige Ausbildung aufweisen.

Gemäß einer bevorzugten Weiterbildung sind an dem Behälter ein oder mehrere Temperatursensoren angeordnet, um die Temperatur des Sandes zu bestimmen. In einer anderen Weiterbildung sind in der Behälterwand lochartige Ausformungen für die Aufnahme der Temperatursensoren vorgesehen. Es hat sich gezeigt, dass für eine schnelle und zuverlässige Bestimmung des Sandtemperatur während des Regenerationsprozesses es vorteilhaft ist, die die Temperatursensoren durch die Behälterwand zu führen und an der Innenseite des Behälters anzubringen. In einer anderen Weiterbildung werden die Sensoren an unterschiedlichen vertikalen Positionen an der Behälterwand befestigt. Untersuchungen haben gezeigt, das die Qualität des aufbereiteten Sandes sowie der Regenerationsgrad unter anderem von der Zeitdauer der Regeneration und insbesondere von dem durchlaufenden Temperatur-Zeit Profil bei der Regeneration, d.h. bei der Aufbereitung abhängen. Des Weiteren ist es vorteilhaft, die Umdrehungszahl der Welle, vorzugsweise mittels eines Frequenzumrichters, zu bestimmen und gegebenenfalls zu verändern. Hierdurch lässt sich die Temperatur des Sandes in dem Behälter sowohl erniedrigen als auch erhöhen. Insbesondere ist es vorteilhaft, ein programmierbares Steuergerät zu verwenden, um anhand der gemessenen Temperatur des Sandes und der Zeitdauer die Umdrehungszahl der Welle durch Ansteuerung des Elektromotors zu regeln. Es hat sich gezeigt, dass bei einem gegebenen Füllmenge und einer gegebenen Altsandart eine vorgegebenes Regernationsprogramm durchlaufen lässt und mittels des Steuergerätes die Abweichung mittels eines Soll-Ist-Vergleichs, insbesondere der Größen wie Temperatur, Zeit und Umdrehungszahl, bestimmen und mittels einer Veränderung der Umdrehungszahl die Abweisung verringern lässt. Ferner lässt sich das Steuergerät mit sowohl mit einer an der ersten Öffnung ausgebildeten Absperrvorrichtung als auch mit einer an der zweiten Öffnung ausgebildeten Absperrvorrichtung verbinden, um eine automatische Be- und Entfüllung des Behälters zu ermöglichen. Durch die Automatisierung lässt sich die Qualität des Regenerats verbessern.

In einer anderen Ausführungsform bildet das zweite Lager mit dem Boden eine kraftschlüssige Verbindung aus. Des Weiteren ist es vorteilhaft, wenn der Boden eine erste Ausformung aufweist und die erste Ausformung das zweite Lager aufnimmt, so dass das zweite Lager außerhalb der Gehäuseaußenseite angeordnet ist. Hierdurch wird die Wartungsfreundlichkeit der Anlage gesteigert. Es hat sich gezeigt, dass aufgrund der hohen mechanischen Kräfte welche die Lager ausgesetzt sind, es vorteilhaft ist, wenn das erste Lager und das zweite Lager jeweils einen Schmiernippel aufweisen, um die Lager einfach nachfetten zu können.

Um die mechanische Beanspruchung weiter zu verringen, ist es gemäß einer anderen Weiterbildung vorteilhaft, die Welle parallel zu der Längsachse des Zylinders auszurichten. Gemäß einer alternativen Ausführungsform ist eine zweite Welle mit zweiten Reibleisten vorgesehen. Insbesondere für größere Behälter ist hierdurch eine gleichmäßige Durchmischung und Aufbereitung gewährleistet. Gerade bei großen Durchmessern ist ein großer Geschwindigkeitsunterschied zwischen den tangentialen Enden an den Reibelementen und den wellennahen Bereichen an den Reibelementen gegeben. Dies stellt unter Anderem hohe Anforderungen an die Unwuchtfrelheit und die Stabilität der Wellen. Indem bei der Ausführung mit zwei oder mehreren Wellen bestimmte Bereiche in dem Behälter nicht von den Reibelementen überstrichen werden, ist es insbesondere für eine Erhöhung des Wirkungsgrades bei der Aufarbeitung vorteilhaft, an den Bereichen an der Innenseite des Behälters Umlenkleiste vorzusehen. Hierdurch wird der Sand wieder zu der Behältermitte umgelenkt und eine gleichbleibende Qualität erzielt.

Die Erfindung wird nachfolgend unter Bezugnahme auf die Zeichnungen näher erläutert. Hierbei werden gleichartige Teile mit identischen Bezeichnungen beschriftet. Die dargestellte Ausführungsformen sind stark schematisiert, d.h. die Abstände und laterale und vertikale Erstreckung sind nicht maßstäblich und weisen, sofern nicht anders angegeben auch keine ableitbare geometrische Relation zueinander auf. Darin zeigen die:
- Figur 1: eine Querschnitt auf eine erfindungsgemäße erste Ausführungsform,
- Figur 2: einen Querschnitt auf eine erfindungsgemäße zweite Ausführungsform,
- Figur 3: einen Querschnitt auf eine erfindungsgemäße dritte Ausführungsform.

Die Abbildung der Figur 1 zeigt einen schematischen Querschnitt einer erfindungsgemäßen Regenerationsvorrichtung 5, ausgebildet zur Aufbereitung von Gießerei-Altsanden, mit einem zylinderförmigen Behälter 10 mit einem Deckel 12 und einen Boden 14, mehrere rotierend angetriebene in dem Behälter 10 ausgebildete an einer ersten Welle 30 angeordnete Reibelemente 40 auf. Die Längsachse der ersten Welle 30 ist im Wesentlichen, vorzugsweise exakt parallel zu der Längsachse des Behälters 10 ausgerichtet. An der ersten Welle 30 sind an der Oberseite der Welle 30 ein Antrieb in Form eines Elektromotors 20 und ein erstes Lager 22 angeordnet. An der Unterseite der Welle 30, welche den Boden 14 durchgreift ist ein von dem ersten Lager 22 beabstandetes zweites Lager 25 angeordnet. Das zweite Lager 25 bildet mit dem Boden 14 eine kraftschlüssige Verbindung aus. Sowohl das erste Lager 22 als auch das zweite Lager 25 weisen jeweils einen Schmiernippel 26 auf. Die Reibelemente 40 sind zwischen dem ersten Lager 22 und dem zweiten Lager 25 innerhalb des Behälters 10 angeordnet. An der Oberseite weist der Behälter 10 einen ersten Flansch 42 und an der Unterseite einen zweiten Flansch 44 aufweist, wobei der erste Flansch 42 kraftschlüssig mit dem Deckel 12 und der zweite Flansch 44 kraftschlüssig mit dem Boden 14 verbunden ist.

An der Außenseite weist der Behälter 10 zwei Aufnahmen 50 für Temperatursensoren auf. Die Aufnahmen 50 weisen jeweils Aussparungen in Behälterwand auf, so dass die Temperatursensoren die Temperatur Innerhalb des Behälters messen. Ferner weist der Behälter 10 weist eine erste Öffnung 60, die als Elnfüllvorrlchtung ausgebildet ist und eine zweite Öffnung 70, die als Auslassvorrichtung ausgebildet ist und eine dritte Öffnung 80, die als Abluftvorrichtung oder als Abluftöffnung ausgebildet ist, auf. Die erste Öffnung 60 die zweite Öffnung 70 und die dritte Öffnung 80 weisen an der Außenseite des Behälters 10 eine stutzenförmlge Ausbildung auf. Sowohl an der ersten Öffnung 60 als auch an der zweiten Öffnung 70 sind automatischen Absperrvorrichtungen 110 vorgesehen.

Der Deckel 12 ist mittels einer ersten Schraubverbindung 82 mit dem ersten Flansch 42 und der Boden 14 mit einer zweiten Schraubverbindung 84 mit dem zweiten Flansch 14 jeweils kraftschlüssig verbunden und jeweils leicht lösbar. Des Weiteren ist das erste Lager 22 an den Deckel 12 angeflanscht. Das erste Lager 22 ist mit einer Hülse abgedeckt. Die Hülse ist an der Unterseite mit einer dritten Schraubverbindung 86 mit dem Deckel 12 und an der Oberseite mittels einer vierten Schraubverbindung 88 mit dem Elektromotor verbunden. Um die Drehzahl der Welle 30 zu überwachen ist ein Frequenzumrichter 100 vorgesehen. An der Abluftöffnung lässt sich eine Absaugvorrichtung anbringen, um einen leichten Unterdruck in dem Behälter 10 zu erzeugen und den anfallenden Staub abzusaugen. Indem die erste Öffnung 60 und die zweite Öffnung 70 nicht luftdicht ausgeführt sind strömt durch beide Öffnungen 60, 70 Luft nach.

In der Abbildung der Figur 2 ist eine zweite Ausführungsform der Regenerationsvorrichtung 5 dargestellt. Nachfolgend werden nur die Unterschiede zu der Ausführungsform der Figur 1 erläutert. Aus Gründen der Übersichtlichkeit sind einige Details der Ausführung der Figur 1 nicht dargestellt. Der Boden 14 ist als Anströmkasten ausgebildet, wobei der Anströmkasten gegenüber dem Behälter 10 mittels eines Düsenbodens 115 abgegrenzt und die vierte Öffnung 125 an der Unterseite des Bodens 14 als Zuluftöffnung oder Zuluftvorrichtung an dem Anströmkasten ausgebildet ist. Ferner weist der Anströmkasten eine Revisionsöffnung 127 zum Abschmieren des zweiten Lagers 25 auf. der Düsenboden 115 weist eine Vielzahl von Löchern auf durch die die zugeführte Luft hindurchströmt. Hierdurch wird der Sand zusätzlich in der Schwebe bei der Regeneration gehalten.

In der Abbildung der Figur 3 Ist eine dritte Ausführungsform der Regenerationsvorrichtung 5 dargestellt. Nachfolgend werden nur die Unterschiede zu der Ausführungsform der Figur 1 oder der Figur 2 erläutert. Aus Gründen der Übersichtlichkeit sind einige Details der Ausführung der Figur 1 oder der Figur 2 nicht dargestellt. Hierbei ist eine zweite Welle 130 mit zweiten Reibleisten 140 vorgesehen. Der Boden 14 weist nun eine erste Ausformung auf wobei die erste Ausformung die zweiten Lager 25 aufnimmt, so dass die zweiten Lager 25 außerhalb der Gehäuseaußenseite angeordnet sind. Des Weiteren ist an der Innenseite des Behälters 10 eine Umlenkleiste vorgesehen nicht dargestellt.

## Patentansprüche

1. Regenerationsvorrichtung (5) ausgebildet zur Aufbereitung von Gießerei-Altsanden aufweisend,
- einen zylinderförmigen Behälter (10) mit einem Deckel (12) und einen Boden (14), und
- eine erste Öffnung (60) und / oder eine zweite Öffnung (70), und
- mehrere rotierend angetriebene in dem Behälter (10) ausgebildete Reibelemente (40), wobei die Reibelemente (40) an einer ersten Welle (30) angeordnet sind, und
- ein erstes an der ersten Welle (30) ausgebildetes erstes Lager (22), **dadurch gekennzeichnet, dass**
die erste Welle (30) ein von dem ersten Lager (22) beabstandetes zweites Lager (25) aufweist und die Reibelemente (40) zwischen dem ersten Lager (22) und dem zweiten Lager (25) angeordnet sind und der Behälter (10) an der Oberseite einen ersten Flansch (42) und an der Unterseite einen zweiten Flansch (44) aufweist, wobei der erste Flansch (12) kraftschlüssig mit dem Deckel (12) und der zweite Flansch (44) kraftschlüssig mit dem Boden (14) verbunden ist.

2. Regenerationsvorrichtung (5) nach Anspruch 1, **dadurch gekennzeichnet, dass** der Deckel (12) mittels einer ersten Schraubverbindung (82) mit dem ersten Flansch (42) und der Boden (14) mit einer zweiten Schraubverbindung (84) mit dem zweiten Flansch (44) verbunden ist.

3. Regenerationsvorrichtung (5) nach Anspruch 1 oder 2, **dadurch gekennzeichnet, dass** die erste Öffnung (60) als Einfüllvorrichtung und / oder als Abluftöffnung und die zweite Öffnung (70) als Auslassvorrichtung und /oder als Zuluftöffnung ausgebildet ist.

4. Regenerationsvorrichtung (5) nach einem der Ansprüche 1 bis 3, **dadurch gekennzeichnet, dass** eine von der ersten Öffnung (60) beabstandete dritte als Abluftvorrichtung ausgebildete Öffnung (80) und / oder eine vierte von der zweiten Öffnung (70) beabstandete als Zuluftvorrichtung ausgebildete Abluftöffnung (125) vorgesehen ist.

5. Regenerationsvorrichtung (5) nach einem der Ansprüche 1 bis 4, **dadurch gekennzeichnet, dass** der Boden (14) als Anströmkasten ausgebildet ist und wobei der Anströmkasten gegenüber dem Behälter mittels eines Düsenbodens (115) abgegrenzt ist und die vierte Öffnung (125) an dem Anströmkasten ausgebildet ist.

6. Regenerationsvorrichtung (5) nach einem der Ansprüche 1 bis 4, **dadurch gekennzeichnet, dass** die vierte Öffnung (125) an einer Unterseite des Bodens (14) ausgebildet ist.

7. Regenerationsvorrichtung (5) nach einem der Ansprüche 1 bis 6, **dadurch gekennzeichnet, dass** die erste Öffnung (60) und die zweite Öffnung (70) an dem Behälter (10) ausgebildet sind und an der Außenseite des Behälters (10) eine stutzenförmige Ausbildung aufweisen.

8. Regenerationsvorrichtung (5) nach einem der vorangegangenen Ansprüche, **dadurch gekennzeichnet, dass** an dem Behälter (10) ein Temperatursensor angeordnet ist.

9. Regenerationsvorrichtung (5) nach einem der vorangegangenen Ansprüche, **dadurch gekennzeichnet, dass** das zweite Lager (25) mit dem Boden (14) eine kraftschlüssige Verbindung ausbildet.

10. Regenerationsvorrichtung (5) nach einem der vorangegangenen Ansprüche, **dadurch gekennzeichnet, dass** der Boden (14) eine erste Ausformung aufweist und die erste Ausformung das zweite Lager (25) aufnimmt, so dass das zweite Lager (25) außerhalb der Gehäuseaußenseite angeordnet ist.

11. Regenerationsvorrichtung (5) nach einem der vorangegangenen Ansprüche, **dadurch gekennzeichnet, dass** die Welle(30) parallel zu der Längsachse des Zylinders ausgerichtet ist.

12. Regenerationsvorrichtung (5) nach einem der vorangegangenen Ansprüche, **dadurch gekennzeichnet, dass** eine zweite Welle (130) mit zweiten Reibleisten (140) vorgesehen ist.

13. Regenerationsvorrichtung (5) nach dem Anspruch 12, **dadurch gekennzeichnet, dass** eine an der Innenseite des Behälters (10) angeordnete Umlenkleiste vorgesehen ist.

14. Regenerationsvorrichtung (5) nach einem der vorangegangenen Ansprüche, **dadurch gekennzeichnet, dass** die Lager (22, 25) einen Schmiernippel (26) aufweisen.

## Claims

1. Regeneration device (5) constructed for processing spent foundry sands, comprising:
- a cylindrical container (10) with a lid (12) and a base (14), and
- a first opening (60) and/or a second opening (70), and
- a plurality of friction elements (40) constructed to be rotationally driven in the container (10), wherein the friction elements (40) are arranged at a first shaft (30), and
- a first bearing (22) constructed at the first shaft (30),
**characterised in that**
the first shaft (30) has a second bearing (25) spaced from the first bearing (22) and the friction elements (40) are arranged between the first bearing (22) and the second bearing (25) and the container (10) has a first flange (42) at the upper side and a second flange (44) at the lower side, wherein the first flange (42) is non-positively connected with the lid (12) and the second flange (44) is non-positively connected with the base (14).

2. Regeneration device (5) according to claim 1, **characterised in that** the lid (12) is connected by means of a first screw connection (82) with the first flange (42) and the base (14) is connected with the second flange (44) by a second screw connection (84).

3. Regeneration device (5) according to claim 1 or 2, **characterised in that** the first opening (60) is formed as a filling device and/or as a ventilating opening and the second opening (70) is formed as an outlet device and/or as an air feed opening.

4. Regeneration device (5) according to any one of claims 1 to 3, **characterised in that** a third opening (80) spaced from the first opening (60) is formed as an exhaust air device and/or a fourth exhaust air opening (125) spaced from the second opening (70) and formed as an air feed device is or are provided.

5. Regeneration device (5) according to any one of claims 1 to 4, **characterised in that** the base (14) is formed as an incident flow box and wherein the incident flow box is bounded relative to the container by means of a nozzle base (115) and the fourth opening (125) is formed at the incident flow box.

6. Regeneration device (5) according to any one of claims 1 to 4, **characterised in that** the fourth opening (125) is formed at a lower side of the base (14).

7. Regeneration device (5) according to any one of claims 1 to 6, **characterised in that** the first opening (60) and the second opening (70) are formed at the container (10) and have a stepped construction at the outer side of the container (10).

8. Regeneration device (5) according to any one of the preceding claims, **characterised in that** a temperature sensor is arranged at the container (10).

9. Regeneration device (5) according to any one of the preceding claims, **characterised in that** the second bearing (25) forms a non-positive connection with the base (14).

10. Regeneration device (5) according to any one of the preceding claims, **characterised in that** the base (14) has a first formation and the first formation receives the second bearing (25) so that the second bearing (25) is arranged outside the housing outer side.

11. Regeneration device (5) according to any one of the preceding claims, **characterised in that** the shaft (30) is oriented parallelly to the longitudinal axis of the cylinder.

12. Regeneration device (5) according to any one of the preceding claims, **characterised in that** a second shaft (130) is provided with second friction strips (140).

13. Regeneration device (5) according to claim 12, **characterised in that** a deflecting strip is provided at the inner side of the container (10).

14. Regeneration device (5) according to any one of the preceding claims, **characterised in that** the bearings (22, 25) have a lubricant nipple (26).

## Revendications

1. Dispositif de régénération (5) conçu pour la préparation de vieux sable de fonderie, présentant:
- un récipient cylindrique (10) avec un couvercle (12) et un fond (14), et
- une première ouverture (60) et/ou une deuxième ouverture (70), et
- plusieurs éléments de friction (40) formés dans le récipient (10) et entraînés en rotation, les éléments de friction (40) étant disposés sur un premier arbre (30), et
- un premier palier (22) formé sur le premier arbre (30),
**caractérisé en ce que** le premier arbre (30) présente un deuxième palier (25) espacé du premier palier (22) et les éléments de friction (40) sont disposés entre le premier palier (22) et le deuxième palier (25) et le récipient (10) présente une première bride (42) sur le côté supérieur et une deuxième bride (44) sur le côté inférieur, la première bride (42) étant assemblée par adhérence au couvercle (12) et la deuxième bride (44) étant assemblée par adhérence au fond (14).

2. Dispositif de régénération (5) selon la revendication 1, **caractérisé en ce que** le couvercle (12) est assemblé à la première bride (42) au moyen d'un premier assemblage vissé (82) et le fond (14) est assemblé à la deuxième bride (44) au moyen d'un deuxième assemblage vissé (84).

3. Dispositif de régénération (5) selon la revendication 1 ou 2, **caractérisé en ce que** la première ouverture (60) est conçue comme dispositif de remplissage et/ou comme ouverture d'échappement d'air et la deuxième ouverture (70) est conçue comme dispositif d'évacuation et/ou comme ouverture d'arrivée d'air.

4. Dispositif de régénération (5) selon l'une quelconque des revendications 1 à 3, **caractérisé en ce qu'**il est prévu une troisième ouverture (80) conçue comme dispositif d'échappement d'air et espacée de la première ouverture (60) et/ou une quatrième ouverture d'échappement d'air (125) conçue comme dispositif d'arrivée d'air et espacée de la deuxième ouverture (70).

5. Dispositif de régénération (5) selon l'une quelconque des revendications 1 à 4, **caractérisé en ce que** le fond (14) est conçu comme caisson d'admission et dans lequel le caisson d'admission est délimité par rapport au récipient au moyen d'un fond à buses (115) et la quatrième ouverture (125) est formée sur le caisson d'admission.

6. Dispositif de régénération (5) selon l'une quelconque des revendications 1 à 4, **caractérisé en ce que** la quatrième ouverture (125) est formée sur un côté inférieur du fond (14).

7. Dispositif de régénération (5) selon l'une quelconque des revendications 1 à 6, **caractérisé en ce que** la première ouverture (60) et la deuxième ouverture (70) sont formées sur le récipient (10) et présentent sur le côté extérieur du récipient (10) une configuration en forme de tuyau.

8. Dispositif de régénération (5) selon l'une quelconque des revendications précédentes, **caractérisé en ce qu'**un capteur de température est disposé sur le récipient (10).

9. Dispositif de régénération (5) selon l'une quelconque des revendications précédentes, **caractérisé en ce que** le deuxième palier (25) forme avec le fond (14) un assemblage par adhérence.

10. Dispositif de régénération (5) selon l'une quelconque des revendications précédentes, **caractérisé en ce que** le fond (14) présente un premier enfoncement et le premier enfoncement contient le deuxième palier (25), de telle manière que le deuxième palier (25) soit disposé à l'extérieur du côté extérieur du boîtier.

11. Dispositif de régénération (5) selon l'une quelconque des revendications précédentes, **caractérisé en ce que** l'arbre (30) est orienté parallèlement à l'axe longitudinal du cylindre.

12. Dispositif de régénération (5) selon l'une quelconque des revendications précédentes, **caractérisé en ce qu'**il est prévu un deuxième arbre (130) avec des deuxièmes barres de friction (140).

13. Dispositif de régénération (5) selon la revendication 12, **caractérisé en ce qu'**il est prévu une barre de déviation disposée sur le côté intérieur du récipient (10).

14. Dispositif de régénération (5) selon l'une quelconque des revendications précédentes, **caractérisé en ce que** les paliers (22, 25) présentent un graisseur (26).
